# EUROPÄISCHE PATENTSCHRIFT

(11) **EP 3 108 190 B1**
(45) Veröffentlichungstag und Bekanntmachung des Hinweises auf die Patenterteilung: **15.01.2020**
(21) Anmeldenummer: 14704596.7
(22) Anmeldetag: 17.02.2014
(51) Int. Cl.: F25D 11/00, F25D 16/00, A61J 1/16

(54) **KÜHLVORRICHTUNG**
COOLING DEVICE
DISPOSITIF DE REFROIDISSEMENT

(43) Veröffentlichungstag der Anmeldung: 28.12.2016
(73) Patentinhaber: B Medical Systems S.à r.l., 9809 Hosingen (LU)
(72) Erfinder: DEMUTH, Jeannot, L-9151 Eschdorf (LU); NIKOLAJEW, Igor, L-8380 Klein Bettingen (LU); GIRRENS, Nico, 9776 Wilwerwiltz (LU); HOFFMANN, Andreas, 54673 Ammeldingen (DE)
(74) Vertreter: ARC-IP
(86) Internationale Anmeldenummer: PCT/EP2014/053009
(87) Internationale Veröffentlichungsnummer: WO 2015/120911

(56) Entgegenhaltungen:
- WO-A1-2013/091913
- GB-A- 2 383 403
- JP-U- H0 318 473
- US-A- 6 020 575
- US-A1- 2013 340 467

## Beschreibung

Die vorliegende Erfindung betrifft eine Kühlvorrichtung, insbesondere eine Kühltruhe, mit einem Kühlkreislauf, wobei der Kühlkreislauf einen Kompressor, mindestens einen Verdampfer und einen Kondensator aufweist, und einem verschließbaren Kühlraum mit einer Mehrzahl von Kühlraumseitenwänden, einem Kühlraumboden, mindestens einem Kühlelement und einem Isolierbehälter, wobei der Verdampfer und das Kühlelement so innerhalb des Kühlraums angeordnet sind, dass eine erste Seite des Kühlelementes am Verdampfer zumindest teilweise anliegt und eine zweite Seite des Kühlelements dem Isolierbehälter zugewandt ist, und der Isolierbehälter zumindest zu dem mindestens einen Kühlelement hin geschlossen ist und einen Kühlgutraum bildet.

Für gewöhnlich werden derartige Kühlvorrichtungen in abgelegenen Gebieten, insbesondere in Entwicklungsländern eingesetzt, in welchen eine stabile und sichere und kontinuierliche Energieversorgung bspw. über ein Stromnetz nicht gewährleistet werden kann. Nichtsdestotrotz ist gerade in diesen Gebieten, in welchen meist auch extreme klimatische Bedingungen vorherrschen, vor allem eine ununterbrochene Kühlkette für Nahrungsmittel und insbesondere medizinische Produkte, wie beispielsweise Impfstoffe oder Blutkonserven, unabdingbar. Insbesondere die Handhabung und Lagerung der letztgenannten Produkte im Rahmen der einzuhaltenden Herstellerbedingungen zum Erhalt der Verwendbarkeit und Wirksamkeit der Produkte gestaltet sich oft schwierig, was als eine Ursache für die überaus schlechten Lebensbedingungen der dort lebenden Menschen gilt und unter anderem zu hohen Sterberaten signifikant beiträgt.

Die Weltgesundheitsorganisation (World Health Organization bzw. WHO) hat daher einen Katalog mit Mindestkriterien aufgestellt, welche von der verwendeten Kühlausrüstung für den Transport und die Lagerung von medizinischen Produkten zu erfüllen sind. Für den Transport über kurze Strecken haben sich dabei insbesondere Isolierboxen mit Eisbeuteln oder sogenannten Freeze-Packs etabliert, mittels welchen die notwendige Kühlung der eingelagerten Stoffe zumindest während des kurzzeitigen Transports sichergestellt werden kann. Für die Lagerung der medizinischen Produkte ergeben sich verschärfte Anforderungen. So darf die Kühltemperatur insbesondere für verschiedene Impfstoffe nicht mehr als plus 8 Grad Celsius und nicht weniger als plus 2 Grad Celsius betragen. Ferner muss auch bei einem Ausfall der Energieversorgung eine ausreichende Kühlung von mindestens drei Tagen gewährleistet werden. Somit kommen insbesondere elektrische Kühlgeräte mit oder ohne Kühlelemente oder batteriebetriebene Kühlelemente in Betracht. Hierbei hat es sich als praktikabel herausgestellt, die für den Betrieb notwendige Energie photovoltaisch zu erzeugen, da die solare Einstrahlung in den meisten Entwicklungsländern über das gesamte Jahr ausreichend hoch ist.

Der Ausfall der Energieversorgung, wie er bei einer photovoltaisch betriebenen Kühlvorrichtung regelmäßig während der sonneneinstrahlungsfreien Zeit (z.B. Nachts oder bei Wolken) auftritt, aber auch die Erfordernis, medizinische Produkte in Kühlboxen über Land transportieren zu können, macht es erforderlich, beispielsweise Eis zu erzeugen, mit dem das Kühlgut während der energielosen Zeit bzw. des Transports gekühlt werden kann. Um effektiv beispielsweise Wasser gefrieren zu können, ist eine Temperatur erforderlich, die deutlich unter 0 Grad Celsius liegt, um eine ausreichende Unterkühlung des Wassers und somit schnelle Eisbildung zu gewährleisten. Als besonders effektiv haben sich Temperaturen von weniger als -6° Celsius erwiesen. Da dies jedoch deutlich unterhalb des von der WHO geforderten Minimalwert von +2° Celsius für die Lagerung von medizinischen Erzeugnissen liegt, weisen die im Stand der Technik bekannten Kühlvorrichtungen neben einem Kühlraum für die einzulagernden Produkte einen Gefrierraum zur Erzeugung der Eisbeutel oder Freeze-Packs auf. Dabei werden der Kühlraum und der Gefrierraum von getrennten Kühlkreisläufen gekühlt. Dabei dient der Kühlraum oder weitere Kühlräume zur Lagerung der medizinischen Produkte und der Gefrierraum zur ausreichenden Erzeugung von Eis für die Überbrückung der energielosen Zeit.

Bekannt sind beispielsweise sogenannte SDD-Kühlgeräte (Solar-Direct-Drive), bei denen Hilfsbatterien als Pufferung die Kühlgeräte in der Nacht und bei sonnenlosen Tagen mit Energie versorgen. Die Energie wird üblicherweise zum Betrieb eines Innenlüfters verwendet, der während der energielosen Zeit "Kälte" aus einem Eisspeicher in den Kühlgutraum bringt, oder für den Betrieb einer Heizung, welche ein unterschreiten der Mindesttemperatur verhindert.

Diese Systeme haben sich zwar in langjähren Feldtests als äußerst praktikabel herausgestellt. Jedoch wird bei diesen Systemen durch den zusätzlich erforderlichen Gefrierraum zum Herstellen der Eisbeutel oder Freeze-Packs die Lagerkapazität für medizinische Produkte entsprechend eingeschränkt. Zudem hat es sich als problematisch erwiesen, dass die Hilfsbatterien für die Energieversorgung eine begrenzte Lebensdauer haben und die Erneuerung hohe Kosten und logistischer Aufwand verursachen. Ferner verursacht eine unsachgerechte Entsorgung von Altbatterien Umweltprobleme. Des weiteren sind eine Vielzahl an zusätzlichen Komponenten, beispielsweise Lüfter und Regelungskomponenten, notwendig, deren Ersatzteilversorgung bzw. Wartung aufgrund der abgeschiedenen Lage, in denen diese Produkte eingesetzt werden, mit unter Probleme mit sich bringt. Des weiteren vergrößern die zusätzlichen Komponenten die Abmessungen der Kühlvorrichtung, das Gewicht sowie den Energiebedarf der Kühlvorrichtung.

Die Druckschrift WO 2013/091913 A1 beschreibt eine Kühlvorrichtung. Die Kühlvorrichtung umfasst wenigstens einen Kühlkreislauf, wobei der Kühlkreislauf einen Kompressor, einen Verdampfer und einen Kondensator aufweist, und einen verschließbaren Kühlraum mit einer Mehrzahl von Kühlraumseitenwänden, einem Kühlraumboden und einem Kühlgutraum, und wenigstens ein Kühlelement. Der Verdampfer und das Kühlelement sind so innerhalb des Kühlraums angeordnet, dass die Rückseite des Kühlelements am Verdampfer anliegt und die Vorderseite dem Kühlgutraum zugewandt ist.

Die Druckschrift US 2013/0340467 A1 beschreibt eine passive Kühlbox. Innere Seitenwände der Kühlbox umfassen Aufnahmebereiche, die zur Aufnahme von Kühlakkus vorgesehen sind.

Die Druckschrift GB 2 383 403 A beschreibt eine Isolierbox. An einer inneren Seitenwand der Isolierbox ist ein Heizpanel angeordnet, das mit einer Steuerschaltung verbunden ist.

Somit ist es Aufgabe der vorliegenden Erfindung eine Kühlvorrichtung aufzuzeigen, die eine erweiterte Lagerkapazität kombiniert mit einer kompakten, zuverlässigen und einfachen Bauweise aufweist und gleichzeitig die vorbeschriebenen Kriterien und Zielsetzungen einhalten kann.

Die Lösung der Aufgabe gelingt mit einer Kühlvorrichtung gemäß Anspruch 1. Vorteilhafte Weiterbildungen werden in den Unteransprüchen beschrieben.

Die erfindungsgemäße Kühlvorrichtung zeichnet sich gegenüber dem aus dem Stand der Technik bekannten Kühlvorrichtungen dadurch aus, dass die am mindestens einen Verdampfer anliegende erste Seite des Kühlelements mindestens eine Aussparung aufweist, in welche mindestens ein entnehmbarer Kältespeicher eingesetzt werden kann, und ferner dass der Isolierbehälter vorzugsweise im Bereich seines nach unten weisenden Endes mindestens ein Heizelement und mindestens ein Speicherelement aufweist. Als Kühlelement und/oder entnehmbarer Kältespeicher eignen sich solche Elemente, die, wenn sie einmal gekühlt sind, eine große Menge Energie aufnehmen können, ohne dass sich dabei die eigene Temperatur signifikant erhöht. Die beschriebene Ausbildung des Kühlelementes hat den Vorteil, dass die für den Transport von medizinischen Produkten notwendigen entnehmbaren Kältespeicher innerhalb des Kühlraumes bis zum Frieren des Inhaltsstoffes gekühlt und dann gelagert werden, in welchem auch die Kühlelemente gekühlt werden, die bei einem Ausfall der Energieversorgung den Kühlgutraum im Inneren der Kühlvorrichtung und die darin gelagerten Produkte kühlen. Da die mindestens eine Aussparung in welche der mindestens eine entnehmbare Kältespeicher eingesetzt werden kann, auf der an dem mindestens einen Verdampfer anliegenden ersten Seite des Kühlelementes angeordnet ist, kann auch der mindestens eine entnehmbare Kältespeicher direkt am mindestens einen Verdampfer großflächig anliegen, wodurch ein guter Energiefluss von dem mindestens einen entnehmbare Kältespeicher auf dem mindestens einen Verdampfer gegeben ist. Somit wird ein schnelles Frieren des Inhaltsstoffes erreicht und der mindestens eine entnehmbare Kältespeicher ist kurzfristig entnahme- und einsatzbereit. Ein weiterer wesentlicher Vorteil der beanspruchten Kühlvorrichtung ist es, dass der Kühlgutraum mit dem vorzugsweise im Bereich des nach unten weisenden Endes des Isolierbehälters vorgesehenen mindestens einen Heizelement und dem mindestens einen Speicherelement gleichmäßig temperiert werden kann, da die dort erzeugte Wärme von unten nach oben im Kühlgutraum aufsteigen kann. Auf diese Art und Weise kann sichergestellt werden, dass im Inneren des Kühlgutraums immer eine Temperatur im geforderten Bereich von vorzugsweise +2° bis +8° Celsius anliegt, insbesondere dann, wenn der Inhaltsstoff des mindestens einen Kältespeichers gefroren ist und einen zusätzlichen Kältestrom auf den Kühlgutraum ausübt. Die erfindungsgemäße Kühlvorrichtung schafft damit eine kompakte und einfache Konstruktion mit einer erweiterten Lagerkapazität und geringen Ausmaßen, die mit einem einzigen Kühlkreislauf sowohl das Frieren und Lagern der entnehmbaren Kältespeicher aber auch das Einlagern von empfindlichem Kühlgut, bspw. Impfstoffen, innerhalb der geforderten Temperaturgrenzen im Kühlgutraum gewährleistet. Da zudem in der energielosen Zeit insbesondere das mindestens eine Speicherelement eine zu starke Kühlung des Kühlgutraums vermeidet, kann auch auf Hilfsbatterien für den Betrieb einer Heizung verzichtet werden. Dies wiederum erhöht die Betriebssicherheit der Kühlvorrichtung und löst das Entsorgungsproblem der Hilfsbatterien.

In einer vorteilhaften Weiterbildung der Kühlvorrichtung bildet der Bereich innerhalb des Kühlraumes und außerhalb des Kühlgutraumes eine Gefrierzone und der Kühlgutraum eine Kühlzone, in der ein zu kühlendes Kühlgut einlagerbar ist. Durch den Isolierbehälter sowie das mindestens eine Heizelement und/oder das mindestens eine Speicherelement wird dieses vor zu starker Kühlung geschützt wird. Unter einer Gefrierzone wird dabei ein Bereich verstanden, in dem die Temperatur deutlich unterhalb des Gefrierpunktes liegt, solange die Kühlvorrichtung mit Energie versorgt wird. Die Kühlzone hingegen entspricht dem Kühlgutraum, in welchem innerhalb der Kühlvorrichtung eine für die Lagerung des Kühlgutes geforderte optimale Temperatur herrscht. Die Ausbildung des Kühlraumes als Gefrierzone hat hingegen den Vorteil, dass das dort am Verdampfer angeordnete mindestens eine Kühlelement und/oder der mindestens eine entnehmbare Kältespeicher, solange Energie für die Kühlvorrichtung zur Verfügung steht, sehr stark und direkt gekühlt werden kann. Nachfolgend, während des energielosen Zeitraums, kann dann das mindestens eine Kühlelement und/oder der mindestens eine entnehmbare Kältespeicher den Kühlgutraum umso länger kühlen, je stärker das mindestens eine Kühlelement und/oder der mindestens eine entnehmbare Kältespeicher zuvor abgekühlt worden ist. Die Temperatur im Kühlgutraum ist dabei in vorteilhafter Weise durch ein Zusammenwirken mindestens des Isolierbehälters sowie des mindestens einen Heizelements und/oder des mindestens einen Speicherelements kontollierbar, vorzugsweise im Bereich einer definierten Mindesttemperatur einstellbar.

In einer vorteilhaften Weiterbildung kann das mindestens eine Heizelement vorzugsweise elektrisch betrieben werden und eine Regelung aufweisen. Dadurch wird gewährleistet, dass eine geforderte Mindesttemperatur im Kühlgutraum nicht unterschritten wird. Da der Betrieb einer erfindungsgemäßen Kühlvorrichtung vor allen in Entwicklungsländern erfolgt, bietet sich ein elektrisch betriebenes Heizelement an, da so das Heizelement und die Kühlvorrichtung als Alternative zu Netzstrom dort auch mittels alternativer Energiequellen, beispielsweise photovoltaisch oder mit Windkraft betrieben werden kann.

Des Weiteren ist es vorteilhaft, wenn das mindestens eine Speicherelement vorzugsweise als Latentwärmespeicher ausgebildet ist, welcher derart ausgestaltet ist, dass dieser bei einer Unterschreitung der geforderten Mindesttemperatur die gespeicherte Wärmeenergie in den Kühlgutraum abgibt. Dadurch ist sichergestellt, dass die geforderte Mindesttemperatur im Kühlgutraum nicht unterschritten wird. Der erfindungsgemäße Latentwärmespeicher zeichnet sich dadurch aus, dass er mit einem Phasenwechselmaterial befüllt ist, welches bei einer materialspezifischen Temperatur vom flüssigen in einen kristallinen Zustand übergeht und dabei Kristallisationswärme abgibt. Durch eine geeignete Wahl des Phasenwechselmaterials kann der Latentwärmespeicher so ausgebildet werden, dass das in ihm befindliche Phasenwechselmaterial bei einer Unterschreitung der geforderten Mindesttemperatur kristallisiert und dabei Kristallisationswärme in den Kühlgutraum abgibt. Da die Kristallisation des Phasenwechselmaterials lediglich temperaturabhängig ist, kann das mindestens eine Speicherelement ein Unterschreiten der geforderten Mindesttemperatur auch während einer energielosen Zeit verhindern. Ein weiterer Vorteil der Verwendung eines Latentwärmespeichers ist es, dass die Kristallisation des Phasenwechselmaterials reversibel ist. Das heißt, durch die Zufuhr von Energie können die beim Abkühlen entstandenen Kristalle aufgelöst werden und der Latentwärmespeicher in seinen Ausgangszustand zurückversetzt werden. Bei der erfindungsgemäßen Kühlvorrichtung kann das Aufladen des Latentwärmespeichers durch das mindestens eine, vorzugsweise unterhalb des mindestens einen Latentwärmespeichers angeordnete Heizelement erfolgen. Da sich während des Schmelzens des Phasenwechselmaterials die Temperatur des Latentwärmespeichers nicht signifikant erhöht, vermeidet die Verwendung eines Latentwärmespeichers zudem auch eine zu starke Wärmezufuhr in den Kühlgutraum während des Betriebes des mindestens einen Heizelements.

Für den Betrieb der Kühlvorrichtung ist es vorteilhaft, dass das Kühlgut im Kühlgutraum in einer Lagereinrichtung, vorzugsweise in Form eines Gitterkorbs gelagert wird. Die Lagereinrichtung unterbindet einen direkten Kontakt des Kühlgutes mit dem Isolierbehälter sowie mit dem mindestens einen Heizelement und dem mindestens einen Speicherelement. Zudem wird die Entnahme des Kühlgutes erleichtert. Da der Isolierbehälter die Kühlzone von der Gefrierzone trennt, kann es im Kühlgutraum auf der Oberfläche des Isolierbehälters infolge des Energieflusses durch den Isolierbehälter lokal zu Temperaturen kommen, welche unterhalb der geforderten Mindesttemperatur liegen. Die Verwendung der Lagereinrichtung, vorzugsweise in Form eines Gitterkorbes zur Lagerung des Kühlgutes verhindert einen direkten Kontakt des Kühlgutes mit dem Isolierbehälter und eine damit verbundene Unterschreitung der geforderten Mindesttemperatur im Kühlgut. Ein Kontakt des Kühlgutes mit dem mindestens einen Heizelement und mindestens einen Speicherelementes wird ebenfalls wirksam vermieden, da eine lokale Erwärmung des mindestens einen Heizelement und mindestens einen Speicherelementes dazu führen kann, dass das Kühlgut sich bei Kontakt zu stark erwärmt. Insofern unterstützt die Verwendung der Lagereinrichtung zur Lagerung des Kühlgutes im Kühlgutraum eine gleichmäßige Temperierung des Kühlgutes.

Zweckmäßigerweise ist bei einer erfindungsgemäßen Weiterbildung der Kühlvorrichtung das Kühlgut zum mindestens einen Heizelement und/oder dem mindestens einen Speicherelement durch ein innerhalb des Kühlgutraums einsetzbares Abstandsgitter beabstandet gelagert. Eine solche Anordnung stellt sicher, dass das Kühlgut keinen direkten Kontakt mit dem mindestens einen Heizelement und/oder mit dem mindestens einen Speicherelement hat. Hierdurch werden nicht nur lokale Überhitzungen des Kühlgutes vermieden, sondern eine gleichmäßige Verteilung der Wärme im Kühlgutraum erreicht, sollte dieser durch die Gefrierzone zu stark gekühlt werden. Ferner verhindert das Vorsehen eines erfindungsgemäßen Abstandsgitters die unbefugte Entnahme des mindestens einen Heizelementes und/oder des mindestens einen Speicherelementes. Dies vermeidet eine Fehlbedienung, beispielsweise eine Verwechslung des mindestens einen Heizelementes und/oder des mindestens einen Speicherelementes mit einem entnehmbaren Kältespeicher und verhindert infolgedessen, dass die Temperatur im Kühlgutraum die geforderte Mindesttemperatur unterschreiten kann.

Des Weiteren hat es sich als zweckmäßig herausgestellt, dass das mindestens eine Kühlelement und/oder der mindestens eine entnehmbare Kältespeicher mit einem Stoff, vorzugsweise einer Flüssigkeit wie Wasser oder einem eutektischen Medium befüllbar ist. Diese gut beherrschbaren Medien lassen eine sichere und einfache Handhabung zu und sichern die gewünschte Funktion auch in abgelegenen Gebieten und widrigsten Umständen. Weiterbildend kann das mindestens eine Kühlelement und/oder der mindestens eine entnehmbare Kältespeicher über eine wiederverschließbare Öffnung entleerbar und wiederbefüllbar ausgebildet sein. Hierfür ist das mindestens eine Kühlelement und/oder der mindestens eine entnehmbare Kältespeicher vorzugsweise als Hohlkörper ausgebildet. Aufgrund der Wiederverschließbarkeit der Öffnung ist es daher nicht notwendig, bereits eine werkseitige Befüllung des mindestens einen Kühlelementes und/oder des mindestens einen entnehmbaren Kältespeichers vorzunehmen. Dies kann jederzeit am Einsatzort, beispielsweise mit Wasser erfolgen. In vorteilhafter Weise lässt sich hierdurch das Transportgewicht der Kühlvorrichtung während des Transportes zum Einsatzort der Kühlvorrichtung erheblich reduzieren. Die Verwendung von Wasser als Kühlflüssigkeit hat ferner den Vorteil, dass Wasser üblicherweise auch in entlegenen Gebieten in Entwicklungsländern verfügbar ist. Darüber hinaus verfügt Wasser über gute Kältespeichereigenschaften, insbesondere deshalb, da die spezifische Schmelzenthalpie von Wasser ein Vielfaches der spezifischen Wärmekapazität ist und daher durch sein Abschmelzen den Kühlgutraum im Inneren der Kühlvorrichtung über lange Zeit kühlen kann, auch wenn keine Energie für den Betrieb der Kühlvorrichtung zur Verfügung steht. Ferner kann durch die Zugabe von Salzen in das Wasser ein eutektisches Medium hergestellt werden, welches einen deutlich niedrigeren Gefrierpunkt als reines Wasser hat. Dies ist insbesondere dann von Interesse, wenn die gewünschte Mindesttemperatur im Kühlgutraum unter null Grad Celsius liegen soll.

Nach einer vorteilhaften Weiterbildung der erfindungsgemäßen Kühlvorrichtung wird das Volumen des mindestens einen Kühlelementes und/oder dem mindestens einen entnehmbaren Kältespeichers derart gewählt, dass sich nach dem Befüllen des mindestens einen Kühlelements und/oder dem mindestens einen entnehmbaren Kältespeichers mit der vordefinierten Menge des Stoffes zwangsläufig ein als Ausdehnungsraum für den gefrierenden Stoff dienendes Totvolumen ergibt. Ferner kann es vorteilhaft für die Befüllung des mindestens einen Kühlelementes und/oder des mindestens einen entnehmbaren Kältespeichers sein, wenn die wiederverschließbare Öffnung vertikal so an dem mindestens einen Kühlelement und/oder dem mindestens einen entnehmbaren Kältespeicher angeordnet ist, dass sich beim Befüllen zwangsläufig das geforderte Totvolumen ergibt. Dabei dient diese als Ausdehnungsraum für das gefrierende Wasser oder eutektische Medium und schließt ein Überfüllen wirksam aus. Hierdurch wird eine Verformung des mindestens einen Kühlelementes und/oder des mindestens einen entnehmbaren Kältespeichers beim Gefrieren des Wassers oder des eutektischen Mediums und somit eine Verschlechterung der Wärmeleitung zum Verdampfer der Kühlvorrichtung vermieden.

Es kann vorteilhaft sein, wenn der mindestens eine entnehmbare Kältespeicher mit einem Kältespeicher-Halter in die mindestens eine Aussparung des mindestens einen Kühlelements eingesetzt und aus dieser wieder entnommen werden kann. Die Verwendung eines Kältespeicher-Halters erleichtert das Entnehmen und Wiedereinsetzen des mindestens einen entnehmbaren Kältespeichers, da dieser im gefrorenen Zustand oft von einer feinen Eisschicht umgeben sein kann, die dessen Oberfläche besonders glatt und rutschig macht und somit eine Manipulation durch den Nutzer erschwert.

Eine vorteilhafte Weiterbildung der Kühlvorrichtung zeichnet sich dadurch aus, dass der Kältespeicher-Halter als elastisches Federelement derart ausgebildet ist, dass der Kältespeicher-Halter eine erste Seite des mindestens einen entnehmbaren Kältespeichers elastisch federnd gegen den mindestens einen Verdampfer zumindest teilweise, vorzugsweise ganzflächig zur Anlage bringt. Durch diese Anordnung wird eine größtmögliche Kontaktfläche zwischen dem mindestens einen entnehmbaren Kältespeicher und dem Verdampfer sichergestellt. Daraus resultierend verbessert sich die Kühlung des mindestens einen entnehmbaren Kältespeichers durch den mindestens einen Verdampfer.

In einer vorteilhaften Weiterbildung der Kühlvorrichtung kann der Kältespeicher-Halter an seinem oberen Ende eine Halteabschnitt aufweisen, an welchem der der Kältespeicher-Halter vom Nutzer der Kühlvorrichtung manipuliert bzw. gefasst werden kann, um den mindestens einen entnehmbaren Kältespeicher in die mindestens eine Aussparung einzusetzen oder aus dieser zu entnehmen. Der Halteabschnitt am oberen Ende des Kältespeicher-Halters erleichtert die Entnahme des mindestens einen entnehmbaren Kältespeichers, wenn dieser zusammen mit dem Kältespeicher-Halter in der mindestens einen Aussparung des mindestens einen Kühlelementes eingebracht ist.

In einer vorteilhaften Weiterbildung der Kühlvorrichtung kann das mindestens eine Kühlelement an seinem oberen Rand und/oder unteren Rand mindestens eine Ausnehmung zur Aufnahme von mindestens einem Haltemittel aufweisen. Das Haltemittel ist dabei vorzugsweise als elastisches Federelement derart ausgebildet ist, dass das Haltemittel die erste Seite des mindestens eine Kühlelements elastisch federnd gegen den mindestens einen Verdampfer zumindest teilweise, vorzugsweise ganzflächig zur Anlage bringt. Die elastisch federnde Befestigung des mindestens einen Kühlelements am Verdampfer verhindert wirksam eine Deformation des Verdampfers beim Gefrieren des mindestens einen Kühlelementes. Gleichzeitig wird beim nachfolgenden Auftauen durch die Federkraft wiederum ein direkter und kontinuierlicher Kontakt zum Verdampfer sichergestellt. Entsprechend verbessert sich die Kühlung des mindestens einen Kühlelementes durch den mindestens einen Verdampfer.

Es ist zweckmäßig, dass die mindestens eine Aussparung zur Aufnahme des mindestens einen Kühlelements geneigte Seitenflächen und eine geneigte Bodenfläche aufweist. Möglicherweise auftretendes Kondenswasser fließt somit sicher zum tiefsten Punkt der mindestens einen Aussparung ab und kann nicht in der mindestens einen Aussparung anstauen. Die geneigten Seitenflächen und die geneigte Bodenfläche bewirken, dass sich beim Betrieb der Kühlvorrichtung mit zahlreichen Frost- und Tauzyklen, keine Feuchtigkeit aus der Luft an den kalten Oberflächen des mindestens einen Kühlelementes und/oder des mindestens einen entnehmbaren Kältespeichers in Form von Kondenswasser ansammeln kann. Vielmehr kann diese nach unten hin ab kontrolliert abfließen. Durch den gezielten und kontrollierten Abfluss des Kondenswassers kann ein Festfrieren des mindestens einen entnehmbaren Kältespeichers in der mindestens einen Aussparung wirksam verhindert werden.

Zweckmäßigerweise weist die erste Seite des Kühlelements mindestens eine vorzugsweise vertikal angeordnete Nuten auf, durch welche das in der mindestens einen Aussparung auftretende Kondenswasser vorzugsweise nach unten hin abfließen kann. Die geneigten Seitenflächen und die geneigte Bodenfläche neigen sich dabei zu der Nut hin um einen vollständigen Ablauf des Kondenswassers zu gewährleisten. Während des Betriebes der Kühlvorrichtung mit zahlreichen Frost- und Tauzyklen wird hierdurch eine Ansammlung des auftretenden Kondenswassers am unteren Ende der mindestens einen Aussparung sowie das Festfrieren des mindestens einen entnehmbaren Kältespeichers wirksam verhindert.

Vorzugsweise ist nach einer weiteren vorteilhaften Ausbildung der erfindungsgemäßen Kühlvorrichtung das mindestens eine Kühlelement mittels eines am oberen Rand des Kühlraumes anbringbaren Abdeckrahmens sicherbar. Der Abdeckrahmen weist dabei mindestens eine Öffnung für den Zugriff auf den und die Entnahme des mindestens einen entnehmbaren Kältespeichers auf. Darüber hinaus schließt der Abdeckrahmen auch am Isolierbehälter an, so dass ein Wärmeübergang aus der Kühlzone in die Gefrierzone vermieden wird.

Anhand der nachfolgenden Figuren wird eine vorteilhafte Ausführungsform der erfindungsgemäßen Kühlvorrichtung beschrieben, wobei
- Fig. 1: eine perspektivische Ansicht einer erfindungsgemäßen Kühlvorrichtung,
- Fig. 2: eine perspektivische Ansicht einer erfindungsgemäßen Kühlvorrichtung mit Kühlgut,
- Fig. 3: eine Explosionszeichnung der erfindungsgemäßen Kühlvorrichtung,
- Fig. 4: eine perspektivische Frontansicht eines erfindungsgemäßen Kühlelementes sowie eines entnehmbaren Kältespeichers und eines Kältespeicher-Halters,
- Fig. 5: eine perspektivische Rückansicht eines erfindungsgemäßen Kühlelementes sowie eines entnehmbaren Kältespeichers und eines Kältespeicher-Halters,
- Fig. 6: eine perspektivische Detailansicht des erfindungsgemäßen Isolierbehälters mit Heizelement und Speicherelementen und
- Fig. 7: eine perspektivische Ansicht eines erfindungsgemäßen entnehmbaren Kältespeichers zei-gen.

Die in Figur 1 ersichtliche erfindungsgemäße Kühlvorrichtung 1 ist in Form einer Kühltruhe 2 ausgebildet. Es sind jedoch auch weitere Formen der Kühlvorrichtung denkbar, beispielsweise als Kühlschrank. Die Kühltruhe 2 setzt sich zusammen aus einem Kühltruhenkorpus 45, welcher von einem Deckel 41 abgeschlossen wird und mit diesem verschließbar ist. Im Inneren der Kühltruhe 2 befindet sich ein Kühlraum 6. Im Weiteren weist die Kühltruhe 2 einen im Inneren des Kühlraums 6 angeordneten Isolierbehälter 10 auf, welcher den Kühlgutraum 13 von dem Kühlraum 6 trennt. Der Bereich zwischen dem Isolierbehälter 10 und dem Kühlraum 6 wird am oberen Rand des Kühlraumes 33 von einem Abdeckrahmen 34 abgeschlossen. Der Abdeckrahmen 34 weist ferner eine Mehrzahl von Öffnungen 35 auf durch welche jeweils ein darin befindlicher entnehmbarer Kältespeicher 15 mithilfe eines Kältespeicher-Halters 27 entnommen werden kann. Abweichend von der dargestellten Ausführungsform kann die Kühlvorrichtung 1 auch mehr oder weniger Öffnungen 35 und entnehmbare Kältespeicher 15 aufweisen, wobei der Abdeckrahmen 34 dann die der Anzahl der entnehmbaren Kältespeicher 15 entsprechende Anzahl an Öffnungen 35 aufweist.

Figur 2 zeigt die unter Figur 1 dargestellte Ausführungsform einer Kühlvorrichtung 1, wobei in den Kühlgutraum 13 eine Lagereinrichtung, im vorliegenden Ausführungsbeispiel als Gitterkorb 22 ausgebildet, eingebracht ist. Die Lagereinrichtung kann auch in Form von Tableaus oder in ähnlicher geeigneter Form ausgebildet sein. Die Lagereinrichtung ist entnehmbar. Das Kühlgut 21 (schematische Darstellung) ist in die Lagereinrichtung eingebracht.

Die erfindungsgemäße Kühlvorrichtung 1 gemäß Figur 3 besteht aus einer Kühltruhe 2 welche einen Kühlraum 6 aufweist der von vier Kühlraumseitenwenden 7, den Kühlraumboden 8 sowie einem verschließbaren Deckel 40 begrenzt wird. An der dem Kühlraum 6 zugewandten Oberfläche der Kühlraumseitenwände 7 ist ein Verdampfer 5 angeordnet, so dass dieser die den Kühlraum 6 zugewandte Oberfläche der Kühlraumseitenwände 7 bedecken. Insgesamt weist die in dem Ausführungsbeispiel gezeigte Kühlvorrichtung 1 einen Verdampfer 5 auf. Darüber hinaus weist die Kühlvorrichtung 1 vier Kühlelemente 9 auf. Diese sind von Halteklammern 38 im montierten Zustand an der Oberfläche des Verdampfers 5 befestigt. Ferner weist der Kühlraum 6 des vorliegenden Ausführungsbeispiels acht entnehmbare Kältespeicher 15 und acht dazugehörige Kältespeicher-Halter 27 auf. Andere Anzahlen sind allerdings denkbar. Entsprechend der Anzahl von entnehmbaren Kältespeichern 15 sind im Abdeckrahmen 34 acht Öffnungen 35 vorgesehen. Der Kühlgutraum 13 ist ferner von einem zu den vier Kühlelementen 9 hin geschlossenen Isolierbehälter 10 abgetrennt. Das obere und untere Ende des Isolierbehälters 10 weist Öffnungen auf. Im Bereich des unteren Endes 16 des Isolierbehälters 10 ist ein Abstandsgitter 23 angeordnet. Unterhalb des Abstandsgitters 23 sind auf einem Aufnahmeblech 37 vier Speicherelemente 18 vorgesehen. Unterhalb des Aufnahmebleches 37 ist ferner ein Heizelement 17 vorgesehen. Für die Aufnahme eines Kühlgutes 21 verfügt die Kühlvorrichtung 1 über die Lagereinrichtung in Form eines Gitterkorbs 22, welcher in den Kühlraum 13 eingesetzt ist.

In Figur 4 ist ein Kühlelement 9 zusammen mit zwei dazugehörigen entnehmbaren Kältespeichern 15 sowie Kältespeicher-Halter 27 dargestellt. Die gezeigte Ausführungsform der Kühlelemente 9, der entnehmbaren Kältespeicher 15 sowie Kältespeicher-Halter 27 entspricht der in Figur 1 bis Figur 3 dargestellten Ausführungsform. Das Kühlelement 9 weist auf der ersten Seite 11, im vorliegenden Ausführungsbeispiel der Rückseite 11 des Kühlelements 9 zwei Aussparungen 14 auf. In die Aussparungen 14 sind jeweils einer der zwei entnehmbaren Kältespeicher 15 zusammen mit je einem der zwei Kältespeicher-Halter 27 eingesetzt. Ferner weist das erfindungsgemäße Kühlelement 9 in jeder der Aussparungen 14 geneigte Seitenflächen 31 und eine geneigte Bodenfläche 31 auf. An die geneigten Flächen 31 schließen auf der Rückseite 11 des Kühlelementes 9, je Aussparung 14, eine vertikale Nut 32 an. Die Neigung der geneigten Flächen 31 ist dabei so gewählt, dass das sich in der Aussparung 14 sammelnde Kondenswasser in Richtung der vertikalen Nut fließt und durch die vertikale Nut 32 in Richtung des unteren Randes des Kühlelementes 29 abfließen kann. Hierdurch wird beim Gefrieren des Kühlelements 9 und dem dazugehörigen entnehmbaren Kältespeichern 15 eine Eisbildung in der Aussparung 14 infolge anfallenden Kondenswassers vermieden. Ferner sind an dem oberen Rand 28 des Kühlelements 9 drei Ausnehmungen 30 zu sehen, in welche jeweils ein Haltemittel, hier ausgebildet in Form einer Halteklammer 38, eingreift. Die am unteren Rand 29 des Kühlelements 9 sichtbare Halteklammer 38 greift ebenfalls in eine Ausnehmung 30 am unteren Rand 29 des Kühlelements 9 ein, welche bei der perspektivischen Ansicht nicht sichtbar ist. Mithilfe der in die Ausnehmungen 30 eingreifenden Halteklammern 38 wird das Kühlelement 9 bei der Montage befestigt, wobei, die Rückseite 11 des Kühlelementes 9 den Verdampfer 5 zugewandt ist. Wie Figur 4 zu entnehmen ist, sind die Halteklammern 38 aus einem Blech gefertigt, so dass die Halteklammern 3 das Kühlelement 9 elastisch federnd gegen den Verdampfer 5 drücken und so die Rückseite 11 des Kühlelementes 9 in Kontakt mit der Oberfläche des Verdampfers 5 ist. Wie auch die Haltemittel 38 sind die Kältespeicher-Halter 27 aus einem flachen Blech gefertigt und weisen dabei von ihrem oberen Ende 41 zu ihrem unteren Ende 43 eine bogenförmige Verformung auf. Diese bogenförmige Verformung bewirkt, dass die entnehmbaren Kältespeicher 15 gegen den Verdampfer 5 gedrückt werden, sobald die entnehmbaren Kältespeicher 15 mithilfe der Kältespeicher-Halter 27 in die Aussparung 14 eingesetzt werden. Ferner weisen die Kältespeicher-Halter 27 an ihrem oberen Ende 41 ein Halteabschnitt 42 auf, an dem der Nutzer der Kühlvorrichtung 1 den Kältespeicher-Halter 27 ergonomisch greifen kann.

In Figur 5 ist ein erfindungsgemäßes Kühlelement 9 zusammen mit zwei dazugehörigen entnehmbaren Kältespeichern 15 sowie Kältespeicher-Halter 27 entsprechend des in Figur 1 bis Figur 4 beschriebenen Ausführungsbeispiels dargestellt, wobei in Figur 5 die Vorderseite des Kühlelementes 12 gezeigt wird. Auf der Vorderseite des Kühlelementes 12 sind vier Ausnehmungen 30 vorhanden, in welche jeweils ein Haltemittel 38 eingreift, um das Kühlelement 9 am Verdampfer 5 zu befestigen. Wie bereits zuvor erläutert, weist das Kühlelement 9 in der dargestellten Ausführungsform an seinem oberen Rand 28 des Kühlelements 9 drei Ausnehmungen 30 auf. Die in Figur 4 nicht sichtbare Ausnehmung 30 am unteren Rand des Kühlelements 29 ist nun in Figur 5 sichtbar. Ferner sind die auf der Rückseite 11 des Kühlelementes 9 vorhandenen zwei Aussparungen 14 zu erkennen, welche jeweils einen entnehmbaren Kältespeicher 15 und einen Kältespeicher-Halter 27 aufnehmen können. Ferner weist die mittlere Ausnehmung 30 der am oberen Rand 28 des Kühlelements 9 angeordneten Ausnehmungen 30 eine wiederverschließbare Öffnung 25 auf, durch die das Kühlelement 9 mit Wasser oder einem eutektischen Medium 24 befüllt werden kann. Die wiederverschließbare Öffnung 25 liegt tiefer als der obere Rand 28 des Kühlelements 9, so dass sich oberhalb der wiederverschleißbaren Öffnung 25 ein Totvolumen 26 bildet. Hierdurch wird das maximale Füllniveau 39 des Kühlelements 9 definiert. Dieses Totvolumen 26 dient dem Wasser oder dem eutektischen Medium 24 beim Gefrieren als Ausdehnungsraum. Ebenfalls ist an den zwei Kältespeicher-Haltern 27 an ihrem oberen Ende 41 ein Halteabschnitt 42 erkennbar, an dem der Nutzer der Kühlvorrichtung 1 den Kältespeicher-Halter 27 ergonomisch greifen kann.

Figur 6 zeigt eine Detailansicht des Isolierbehälters 10 sowie der am unteren Ende 16 des Isolierbehälters 10 angeordneten Speicherelemente 18 und dem Heizelement 17. In der dargestellten Ausführungsform weist die Kühlvorrichtung 1 vier Speicherelemente 18 auf, welche bei einer Unterschreitung der Mindesttemperatur im Kühlgutraum 13 die gespeicherte Wärme in den Kühlgutraum 13 abgeben. Um zu vermeiden, dass sich das Kühlgut 21, welches sich in den Kühlgutraum 13 befindet, bei Kontakt mit den Speicherelementen 18 zu stark erwärmt, ist oberhalb der Speicherelemente 18 ein Abstandsgitter 23 angebracht. Neben der gleichmäßigen Temperierung des Kühlgutes 21 im Kühlgutraum 13 wird durch das Abstandsgitter 23 auch ein unbefugtes Entnehmen der Speicherelemente 18 verhindert. Die Speicherelemente 18 werden in der Kühlvorrichtung 1 in einem Aufnahmeblech 37 gehalten. Unterhalb des Aufnahmeblechs 37 befindet sich ein Heizelement 17. Dieses beispielsweise elektrisch betriebene Heizelement 17 sorgt dafür, dass, solange Energie für den Betrieb der Kühlvorrichtung 1 zur Verfügung steht, einerseits die Speicherelemente 18 ausreichend mit Wärme aufgeladen sind, um ein Unterschreiten der Mindesttemperatur im Kühlgutraum 13 während der energielosen Zeit zu vermeiden. Andererseits sorgt das Heizelement 17 dafür, dass die Mindesttemperatur im Kühlgutraum 13 durch den um den Isolierbehälter herum in der Gefrierzone 19 angeordneten Verdampfer 5, Kühlelemente 9 und entnehmbaren Kältespeicher 15 nicht unterschritten wird, solange elektrische Energie zur Verfügung steht.

In Figur 7 ist ein erfindungsgemäßer entnehmbarer Kältespeicher 15 dargestellt. Zu erkennen ist, dass dieser entnehmbarer Kältespeicher 15 eine wiederverschließbare Öffnung 25 aufweist, über welche der Kältespeicher 15 mit Wasser oder einem eutektischen Medium 24 befüllt werden kann. Da die wiederverschließbare Öffnung 25 tiefer liegt als der höchste Punkt im Innenraum des entnehmbaren Kältespeichers ergibt sich daraus eine maximale Füllhöhe 39, die gleichzeitig dafür sorgt, dass oberhalb der maximalen Füllhöhe 39 ein Totvolumen 26 entsteht, welches beim Gefrieren des Wassers oder eutektischen Mediums 24 als Ausdehnungsraum dient.

### Bezugszeichenliste

- 1:: Kühlvorrichtung
- 2:: Kühltruhe
- 3:: Kühlkreislauf (nicht gezeigt)
- 4:: Kompressor (nicht gezeigt)
- 5:: Verdampfer
- 6:: Kühlraum
- 7:: Kühlraumseitenwand
- 8:: Kühlraumboden
- 9:: Kühlelement
- 10:: Isolierbehälter
- 11:: Erste Seite des Kühlelementes
- 12:: Zweite Seite des Kühlelementes
- 13:: Kühlgutraum
- 14:: Aussparung
- 15:: entnehmbarer Kältespeicher
- 16:: Unteres Ende
- 17:: Heizelement
- 18:: Speicherelement
- 19:: Gefrierzone
- 20:: Kühlzone (nicht gezeigt)
- 21:: Kühlgut (nicht gezeigt)
- 22:: Lagereinrichtung
- 23:: Abstandsgitter
- 24:: Eutektisches Medium
- 25:: Wiederverschließbare Öffnung
- 26:: Totvolumen
- 27:: Kältespeicher-Halter
- 28:: Oberer Rand des Kühlelements
- 29:: Unterer Rand des Kühlelements
- 30:: Ausnehmung
- 31:: Geneigte Seitenflächen und geneigte Bodenfläche
- 32:: Vertikale Nut
- 33:: Oberer Rand des Kühlraumes
- 34:: Abdeckrahmen
- 35:: Öffnungen
- 36:: Kontaktfläche (nicht gezeigt)
- 37:: Aufnahmeblech
- 38:: Haltemittel
- 39:: Füllniveau
- 40:: Deckel
- 41:: Oberes Ende
- 42:: Halteabschnitt
- 43:: Unteres Ende
- 44:: Kondensator (nicht gezeigt)
- 45:: Kühltruhenkorpus

## Patentansprüche

1. Kühlvorrichtung (1), insbesondere Kühltruhe (2), mit einem Kühlkreislauf (3), wobei der Kühlkreislauf (3) einen Kompressor (4), mindestens einen Verdampfer (5) und einen Kondensator (44) aufweist, und einem verschließbaren Kühlraum (6) mit einer Mehrzahl von Kühlraumseitenwänden (7), einem Kühlraumboden (8), mindestens einem Kühlelement (9) und einem Isolierbehälter (10), wobei der mindestens eine Verdampfer (5) und das mindestens eine Kühlelement (9) so innerhalb des Kühlraums (6) angeordnet sind, dass eine erste Seite (11) des Kühlelements (9) an dem mindestens einen Verdampfer (5) zumindest teilweise anliegt und eine zweite Seite (12) des Kühlelements (9) dem Isolierbehälter (10) zugewandt ist, und der Isolierbehälter (10) zumindest zu dem mindestens einen Kühlelement (9) hin geschlossenen ist und einen Kühlgutraum (13) bildet, **dadurch gekennzeichnet, dass** die am mindestens einen Verdampfer (5) anliegende erste Seite (11) des Kühlelements (9) mindestens eine Aussparung (14) aufweist, in welche mindestens ein entnehmbarer Kältespeicher (15) einsetzbar ist.

2. Kühlvorrichtung (1) nach Anspruch 1 , **dadurch gekennzeichnet, dass** im Bereich des nach unten weisenden Endes (16) des Isolierbehälters (10) mindestens ein Heizelement (17) und mindestens ein Speicherelement (18) angeordnet sind.

3. Kühlvorrichtung (1) nach Anspruch 2, **dadurch gekennzeichnet, dass** die Temperatur im Kühlgutraum (13) durch ein Zusammenwirken mindestens des Isolierbehälters (10) sowie des mindestens einen Heizelements (17) und/oder des mindestens einen Speicherelements (18) kontollierbar, vorzugsweise im Bereich einer definierten Mindesttemperatur einstellbar ist.

4. Kühlvorrichtung (1) nach Anspruch 2 oder 3, **dadurch gekennzeichnet, dass** das mindestens eine Heizelement (17) vorzugsweise elektrisch betrieben wird und eine Regelung aufweist, die ein Unterschreiten der geforderten Mindesttemperatur im Kühlgutraum (21) verhindert.

5. Kühlvorrichtung (1) nach Anspruch 2, 3 oder 4, **dadurch gekennzeichnet, dass** das mindestens eine Speicherelement (18) vorzugsweise als Latentwärmespeicher ausgebildet ist, welcher derart ausgestaltet ist, dass dieser bei Erreichen der geforderten Mindesttemperatur die gespeicherte Wärmeenergie in den Kühlgutraum (13) abgibt.

6. Kühlvorrichtung (1) nach Anspruch 2, 3, 4 oder 5, **dadurch gekennzeichnet, dass** im Kühlgutraum (13) eine Lagereinrichtung (22) zur Lagerung des Kühlguts (21) vorgesehen ist, die derart ausgebildet ist, dass ein Kontakt des Kühlgutes (21) mit dem Isolierbehälter(10) sowie dem mindestens einen Heizelement (17) und mindestens einen Speicherelement (18) vermieden und gleichsam eine Entnahme des Kühlgutes (21) möglich ist.

7. Kühlvorrichtung (1) nach Anspruch 2, 3, 4, 5 oder 6, **dadurch gekennzeichnet, dass** innerhalb des Kühlgutraums (13) ein Abstandsgitter (23) beabstandet von dem Heizelement (17) und/oder dem mindestens einen Speicherelement (18) einsetzbar ist, durch welches das Kühlgut (21) von dem mindestens einen Heizelement (17) und/oder dem mindestens einen Speicherelement (18) beabstandet lagerbar ist.

8. Kühlvorrichtung (1) nach einem der vorhergehenden Ansprüche, **dadurch gekennzeichnet, dass** das mindestens eine Kühlelement (9) und/oder der mindestens eine entnehmbare Kältespeicher (15) mit einem Stoff, vorzugsweise einer Flüssigkeit wie Wasser oder einem eutektischen Medium (24) befüllbar ist.

9. Kühlvorrichtung (1) nach Anspruch 8, **dadurch gekennzeichnet, dass** das Volumen des mindestens einen Kühlelements (9) und/oder des mindestens einen entnehmbaren Kältespeichers (15) derart gewählt ist, dass sich nach dem Befüllen des mindestens einen Kühlelements (9) und/oder des mindestens einen entnehmbaren Kältespeichers (15) mit der vordefinierten Menge des Stoffes zwangsläufig ein als Ausdehnungsraum für den gefrierenden Stoff dienendes Totvolumen (26) ergibt.

10. Kühlvorrichtung (1) nach einem der vorhergehenden Ansprüche, **dadurch gekennzeichnet, dass** der mindestens eine entnehmbare Kältespeicher (15) mit einem Kältespeicher-Halter (27) in die mindestens eine Aussparung (14) des mindestens einen Kühlelements (9) einsetzbar und aus dieser wieder entnehmbar ist.

11. Kühlvorrichtung (1) nach Anspruch 10, **dadurch gekennzeichnet, dass** der Kältespeicher-Halter (27) als elastisches Federelement derart ausgebildet ist, dass der Kältespeicher-Halter (27) eine erste Seite des mindestens einen entnehmbaren Kältespeichers (15) elastisch federnd gegen den mindestens einen Verdampfer (5) zumindest teilweise, vorzugsweise ganzflächig zur Anlage bringt.

12. Kühlvorrichtung (1) nach einem der vorhergehenden Ansprüche, **dadurch gekennzeichnet, dass** der Kältespeicher-Halter (27) an seinem oberen Ende (41) einen Halteabschnitt (42) zur Manipulation durch den Nutzer aufweist.

13. Kühlvorrichtung (1) nach einem der vorhergehenden Ansprüche, **dadurch gekennzeichnet, dass** das mindestens eine Kühlelement (9) an seinem oberen Rand (28) und/oder unteren Rand (29) mindestens eine Ausnehmung (30) zur Aufnahme von mindestens einem Haltemittel (38) aufweist, wobei das Haltemittel (38) vorzugsweise als elastisches Federelement derart ausgebildet ist, dass das Haltemittel (38) die erste Seite (11) des mindestens einen Kühlelements (9) elastisch federnd gegen den mindestens einen Verdampfer (5) zumindest teilweise, vorzugsweise ganzflächig zur Anlage bringt.

14. Kühlvorrichtung (1) nach einem der vorhergehenden Ansprüche, **dadurch gekennzeichnet, dass** die mindestens eine Aussparung (14) zur Aufnahme des mindestens einen entnehmbaren Kältespeicher (15) geneigte Seitenflächen (31) und eine geneigte Bodenfläche (31) aufweist.

15. Kühlvorrichtung (1) nach einem der vorhergehenden Ansprüche, **dadurch gekennzeichnet, dass** die erste Seite (11) des Kühlelements (9) mindestens eine vorzugsweise vertikal angeordnete Nut (32) zum Abfluss von Kondenswasser aus der Aussparung (14) aufweist.

16. Kühlvorrichtung (1) nach einem der vorhergehenden Ansprüche, **dadurch gekennzeichnet, dass** das mindestens eine Kühlelement (9) mittels eines am oberen Rand des Kühlraumes (6) anbringbaren Abdeckrahmens (34) sicherbar ist, wobei der Abdeckrahmen (34) mindestens eine Öffnung (35) für den Zugriff auf den mindestens einen entnehmbaren Kältespeicher (15) aufweist.

17. Kühlvorrichtung (1) nach einem der vorhergehenden Ansprüche, **dadurch gekennzeichnet, dass** der Bereich innerhalb des Kühlraumes (6) und außerhalb des Kühlgutraumes (13) eine Gefrierzone (19) bildet, und der durch den Isolierbehälter (10) gebildete Kühlgutraum (13) eine Kühlzone zur Aufnahme von Kühlgut (21) bildet.

## Claims

1. A cooling device (1), in particular a freezer (2), having a cooling circuit (3), wherein the cooling circuit (3) has a compressor (4), at least one evaporator (5), and a condenser (44), and a closable cooling space (6) with a plurality of cooling space sidewalls (7), a cooling space base (8), at least one cooling element (9), and an insulation vessel (10), wherein the at least one evaporator (5) and the at least one cooling element (9) are disposed within the cooling space (6) such that a first side (11) of the cooling element (9) at least partially abuts the at least one evaporator (5) and a second side (12) of the cooling element (9) faces the insulation vessel (10), and the insulation vessel (10) is closed at least towards the at least one cooling element (9) and forms a space for cooling goods (13), **characterized in that** the first side (11) of the cooling element (9) abutting the at least one evaporator (5) has at least one recess (14) into which at least one removable cold accumulator (15) can be inserted.

2. A cooling device (1) according to claim 1, **characterized in that** at least one heating element (17) and at least one storage element (18) are arranged in the region of the downwardly facing end (16) of the insulation vessel (10).

3. A cooling device (1) according claim 2, **characterized in that** the temperature in the space for cooling goods (13) can be controlled by the interaction of at least the insulation vessel (10) as well as the at least one heating element (17) and/or the at least one storage element (18), and preferably adjusted in the range of a defined minimum temperature.

4. A cooling device (1) according to claim 2 or claim 3, **characterized in that** the at least one heating element (17) is preferably electrically operated and has a control that prevents falling below the required minimum temperature in the space for cooling goods (21).

5. A cooling device (1) according to claim 2, 3 or 4, **characterized in that** the at least one storage element (18) is preferably formed as latent-heat storage tank that is designed such that it emits the stored thermal energy into the space for cooling goods (13).

6. A cooling device (1) according to claim 2, 3 ,4 or 5, **characterized in that** in the space for cooling goods (13) a storage facility (22) for storing the cooling goods (21) is provided that is configured such that a contact of the cooling goods (21) with the insulation vessel (10) as well as the at least one heating element (17) and the at least one storage element (18) is avoided and at the same time the cooling goods (21) can be removed.

7. A cooling device (1) according to claim 2, 3, 4, 5 or 6, **characterized in that** a spacer grid (23) can be inserted into the space for cooling goods (13) spaced apart from the heating element (17) and/or the at least one storage element (18) by which the cooling goods (21) can be stored spaced apart from the at least one heating element (17) and/or the at least one storage element (18).

8. A cooling device (1) according to any one of the preceding claims, **characterized in that** the at least one cooling element (9) and/or the at least one removable cold accumulator (15) can be filled with a substance, preferably a fluid such as water or a eutectic medium (24).

9. A cooling device (1) according to claim 8, **characterized in that** the volume of the at least one cooling element (9) and/or the at least one removable cold accumulator (15) is chosen such that after filling the at least one cooling element (9) and/or the at least one removable cold accumulator (15) with the predefined amount of the substance there inevitably results a dead volume (26) serving as an expansion space for the freezing substance.

10. A cooling device (1) according to any one of the preceding claims, **characterized in that** the at least one removable cold accumulator (15) can be inserted into and removed from the at least one recess (14) of the at least one cooling element (9) with a cold accumulator holder (27).

11. A cooling device (1) according to claim 10, **characterized in that** the cold accumulator holder (27) is formed as an elastic spring element such that the cold accumulator holder (27) serves to make a first side of the at least one removable cold accumulator (15) abut on the at least one evaporator (5) in a resilient manner at least over a part of the surface, preferably over the whole surface.

12. A cooling device (1) according to any one of the preceding claims, **characterized in that** the cold accumulator holder (27) at its upper end (41) has a holding portion (42) for manipulation by the user.

13. A cooling device (1) according to any one of the preceding claims, **characterized in that** the at least one cooling element (9) at its upper edge (28) and/or lower edge (29) has at least one recess (30) for receiving at least one holding means (38), wherein the holding means (38) is preferably formed as an elastic spring element such that the holding means (38) serves to make the first side (11) of the at least one cooling element (9) abut on the at least one evaporator (5) in a resilient manner at least over a part of the surface, preferably over the whole surface.

14. A cooling device (1) according to any one of the preceding claims, **characterized in that** the at least one recess (14) for receiving the at least one removable cold accumulator (15) has inclined lateral surfaces (31) and an inclined bottom surface (31).

15. A cooling device (1) according to any one of the preceding claims, **characterized in that** the first side (11) of the cooling element (9) has at least one preferably vertically arranged groove (32) for the flow off of condensed water from the recess (14).

16. A cooling device (1) according to any one of the preceding claims, **characterized in that** the at least one cooling element (9) can be secured by means of a covering frame (34) that can be attached to the upper edge of the cooling space (33), wherein the covering frame (34) has at least one opening (35) for access to the at least one removable cold accumulator (15).

17. A cooling device (1) according to any one of the preceding claims, **characterized in that** the region within the cooling space (6) and outside of the space for cooling goods (13) forms a freezing zone (19) and the space for cooling goods (13) formed by the insulation vessel (10) forms a cooling zone for receiving cooling goods (21).

## Revendications

1. Dispositif de refroidissement (1), notamment un congélateur (2), ayant un circuit de refroidissement (3), le circuit de refroidissement (3) comprenant un compresseur (4), au moins un évaporateur (5) et un condenseur (44), et un espace de refroidissement pouvant être fermé (6) ayant plusieurs parois latérales (7) d'espace de refroidissement, un fond d'espace de refroidissement (8), au moins un élément de refroidissement (9) et un conteneur isolant (10), dans lequel le au moins un évaporateur (5) et le au moins un élément de refroidissement (9) sont agencés à l'intérieur de l'espace de refroidissement (9) de sorte qu'un premier côté (11) de l'élément de refroidissement (9) bute au moins partiellement contre le au moins un évaporateur (5) et un deuxième côté (12) de l'élément de refroidissement (9) fait face au conteneur isolant (10), et le conteneur isolant (10) est fermé au moins en direction de le au moins un élément de refroidissement (9) et forme un espace pour le refroidissement des produits (13), **caractérisé en ce que** le au moins un évaporateur (5) en butée contre le premier côté (11) de l'élément de refroidissement (9) est muni d'au moins une encoche (14), dans lequel au moins un accumulateur de froid amovible (15) peut être inséré.

2. Dispositif de refroidissement (1) selon la revendication 1, **caractérisé en ce qu'**au moins un élément chauffant (17) et au moins un élément de stockage (18) sont disposés dans la région de l'extrémité (16) dirigée vers le bas du conteneur isolant (10).

3. Dispositif de refroidissement (1) selon la revendication 2, **caractérisé en ce que** la température dans l'espace pour le refroidissement des produits (13) peut être contrôle par une interaction d'au moins le conteneur isolant (10) ainsi que le au moins un élément chauffant (17) et / ou le au moins un élément de stockage (18), et de préférence est réglable dans une plage d'une température minimale définie.

4. Dispositif de refroidissement (1) selon la revendication 2 ou 3, **caractérisé en ce que** le au moins un élément chauffant (17) est de préférence à commande électrique et comporte une commande qui l'empêche de descendre en dessous de la température minimale requise dans l'espace pour le refroidissement des produits (21).

5. Dispositif de refroidissement (1) selon la revendication 2, 3 ou 4, **caractérisé en ce que** le au moins un élément de stockage (18) est de préférence conçu comme un stockage de chaleur latente, qui est conçu de manière à émettre l'énergie thermique stockée dans l'espace pour le refroidissement des produits (13).

6. Dispositif de refroidissement (1) selon la revendication 2, 3, 4 ou 5, **caractérisé en ce que** dans l'espace pour le refroidissement des produits (13), il est prévu une installation de stockage (22) pour stocker les produits réfrigérés (21), configuré de telle sorte qu'un contact des produits réfrigérés (21) avec le conteneur isolant (10) ainsi qu'avec le au moins un élément chauffant (17) et le au moins un élément de stockage (18) est évité et, en même temps un retrait des produits réfrigérés (21) est possible.

7. Dispositif de refroidissement (1) selon la revendication 2, 3, 4, 5 ou 6, **caractérisé en ce qu'**une grille d'espacement (23) peut être insérée dans l'espace pour le refroidissement des produits (13) espacée de l'élément chauffant (17) et / ou de l'au moins un élément de stockage (18) utilisé est, par laquelle les produits réfrigérés (21) peuvent être stockées de manière espacée par rapport à l'au moins un élément chauffant (17) et / ou l'au moins un élément de stockage (18).

8. Dispositif de refroidissement (1) selon l'une des revendications précédentes, **caractérisé en ce que** le au moins un élément de refroidissement (9) et / ou le au moins accumulateur de froid amovible (15) peuvent être remplis d'une substance, de préférence un liquide tel que l'eau ou un milieu eutectique (24).

9. Dispositif de refroidissement (1) selon la revendication 8, **caractérisé en ce que** le volume de l'au moins un élément de refroidissement (9) et / ou de l'au moins un accumulateur de froid amovible (15) est choisi de manière telle qu'après le remplissage de le au moins un élément de refroidissement (9) et / ou de le au moins un accumulateur de froid amovible (15) avec la quantité prédéfinie de la substance il existe inévitablement un volume mort (26) servant d'espace d'expansion pour la substance de congélation.

10. Dispositif de refroidissement (1) selon l'une des revendications précédentes, **caractérisé en ce que** le au moins un accumulateur de froid amovible (15) peut être inséré dans et retirer de l'au moins une encoche (14) de l'au moins un élément de refroidissement (9) avec un support d'accumulateur de froid (27).

11. Dispositif de refroidissement (1) selon la revendication 10, **caractérisé en ce que** le support d'accumulateur de froid (27) est conçu sous la forme d'un ressort élastique, de sorte que le support d'accumulateur de froid (27) fait abuter un premier côté de l'au moins un accumulateur de froid amovible (15) de manière élastique contre le au moins un évaporateur (5) au moins sur une surface partielle, de préférence sur toute la surface.

12. Dispositif de refroidissement (1) selon l'une des revendications précédentes, caractérisé en ce le support d'accumulateur de froid (27) présente à son extrémité supérieure (41) une partie de maintien (42) destinée à être manipulée par l'utilisateur.

13. Dispositif de refroidissement (1) selon l'une des revendications précédentes, **caractérisé en ce que** le au moins un élément de refroidissement (9) présente sur son bord supérieur (28) et / ou son bord inférieur (29) au moins un évidement (30) pour recevoir au moins un moyen de maintien (38), dans lequel le moyen de maintien (38) est de préférence conçu sous la forme d'un élément élastique de ressort de sorte que le moyen de maintien (38) sert à faire abuter le premier côté (11) de l'au moins un élément de refroidissement (9) de manière élastique contre le au moins un évaporateur (5), au moins sur une surface partielle, de préférence sur toute la surface.

14. Dispositif de refroidissement (1) selon l'une des revendications précédentes, **caractérisé en ce que** le au moins une encoche (14) pour recevoir le au moins un accumulateur de froid amovible (15) a des surfaces latérales et une surface de fond inclinées (31).

15. Dispositif de refroidissement (1) selon l'une des revendications précédentes, **caractérisé en ce que** le premier côté (11) de l'élément de refroidissement (9) présente au moins une gorge (32) de préférence disposée verticalement pour l'évacuation de l'eau de condensation de l'encoche (14).

16. Dispositif de refroidissement (1) selon l'une des revendications précédentes, **caractérisé en ce que** le au moins un élément de refroidissement (9) peut être fixé au moyen d'un cadre de recouvrement (34) pouvant être fixé au bord supérieur de l'espace de refroidissement (6), le cadre de recouvrement (34) comportant au moins une ouverture (34) pour accéder à l'au moins un accumulateur de froid amovible (15).

17. Dispositif de refroidissement (1) selon l'une des revendications précédentes, **caractérisé en ce que** la région située à l'intérieur de l'espace de refroidissement (6) et à l'extérieur de l'espace pour le refroidissement des produits (13) forme une zone de congélation (19) et l'espace pour le refroidissement des produits (13) formée par le récipient isolant (10) forme une zone de refroidissement pour recevoir des produits réfrigérés (21).
